# EUROPÄISCHE PATENTSCHRIFT

(11) **EP 2 703 531 B1**
(45) Veröffentlichungstag und Bekanntmachung des Hinweises auf die Patenterteilung: **05.10.2016**
(21) Anmeldenummer: 12006078.5
(22) Anmeldetag: 27.08.2012
(51) Int. Cl.: D03J 5/08, D03D 35/00, D03J 5/24

(54) **Webschütze und Webverfahren**
Weaving shuttle and weaving method
Navette et procédé de tissage

(43) Veröffentlichungstag der Anmeldung: 05.03.2014
(73) Patentinhaber: MAGEBA Textilmaschinen GmbH & Co. KG, 54470 Bernkastel-Kues (DE)
(72) Erfinder: Stang Oliver Alexander, 54470 Bernkastel-Kues (DE); Stang Hans-Peter, 54470 Bernkastel-Kues (DE)
(74) Vertreter: Westphal, Mussgnug & Partner Patentanwälte mbB

(56) Entgegenhaltungen:
- CH-A- 492 052
- FR-A- 1 000 953

## Beschreibung

Die Erfindung betrifft einen Webschützen für eine Webmaschine, insbesondere für eine Schützenbandwebmachine, mit einer Schussspule und einem Fadenauge sowie ein Webverfahren mit einem solchen Webschützen, wie beispielsweise aus FR 1.000.953 bekannt.

Bei der Herstellung gewebter Textilien wird grundsätzlich eine Verkreuzung von Längs- (Kette) und Querfäden (Schuss) vorgenommen. Hierzu wird ein Teil der Kettfäden angehoben und ein weiterer Teil der Kettfäden abgesenkt. Durch den entstehenden Zwischenraum wird der Schussfaden, rechtwinklig zu den Kettfäden, hindurchgeführt. Durch Absenken der oberen Kettfäden und Anheben der unteren Kettfäden wird der eingetragene Schussfaden zwischen den Kettfäden eingebunden. Durch vielmalige Wiederholung des Vorganges entsteht ein Gewebe. Beim Anheben bzw. Absenken der Kettfäden muss das sogenannte Webfach in dem Bereich zwischen den Kettfäden frei von Maschinenelementen sein. Eintragsvorrichtungen für den Schussfaden müssen demnach zu jedem Fachwechsel vollständig aus dem Webfach entfernt sein.

Beim Schützenbandweben ist dieser Vorgang beispielsweise gelöst, indem ein sog. Webschütze von links nach rechts bzw. umgekehrt durch das Webfach bewegt wird. Der Schussfaden ist in dem Webschützen auf der Schussspule bevorratet und tritt aus dem Fadenauge aus dem Webschützen aus. Angetrieben wird der Webschützen mittels seitlich neben dem Webfach angeordneter Antriebselemente. Geführt wird der Schütze üblicherweise in Gleitführungen, die links und rechts neben dem Webfach angeordnet sind. Der Webschütze selbst ist länger als die zu überwindende Lücke und dadurch beim Durchqueren der Lücke - während des sogenannten Schusseintrags - immer, zumindest in einer, der links und rechts neben der Lücke angeordneten Führungen, im Eingriff. Üblich ist eine Schützenlänge die das 2,5fache der Lückenbreite beträgt. Alternativ wird der Schütze mittels Übergabegreifern durch das Webfach gereicht.

Der Verfahrweg des Webschützen summiert sich aus Schützenlänge in Anfahrposition, Sicherheitsabstand zum Webfach, Webfachbreite, austrittsseitiger Sicherheitsabstand zum Webfach, Schützenlänge in Endposition. Eine freie Fadenlänge muss in der ersten Hälfte des Schusseintrages kompensiert werden. Freie Schussfadenlängen ergeben sich durch die Bewegung des Schützen zum Gewebe hin. Hierbei verringert sich der Abstand zwischen dem Fadenauge und dem Einbindepunkt des Schussfadens im bereits hergestellten Gewebe. Die freie Fadenlänge errechnet sich vereinfacht aus der Summe einer halben Webschützenlänge und dem einseitigen Sicherheitsabstand des Nebschützen vom Webfach.

Die bei der ersten Hälfte der Eintragsbewegung frei werdenden Fadenlängen werden üblicherweise nicht mehr auf die Schussfadenspule aufgewickelt, sondern im Webschütze durch Kompensationsfedern gespeichert.

Die Aufgabe der Erfindung besteht darin, das Webverfahren bzw. Maschinenteile der Webmaschine zu verbessern, sodass Bänder möglichst wirtschaftlich bei guter Qualität gewebt werden können.

Diese Aufgabe wird erfindungsgemäß gelöst durch einen Webschütze mit den kennzeichnenden Merkmalen des Anspruchs 1 sowie durch eine Webmaschine Anspruch 7 und ein Webverfahren nach Anspruch 8.

Vorteilhafte Ausführungen sind in den jeweiligen Unteransprüchen angegeben.

Ein erfindungsgemäßer Webschütze hat zumindest ein bewegbares Element gegenüber dem sonstigen Webschützen, dessen Bestandteile üblicherweise ortsfest auf dem Webschützen angeordnet sind. Die erfindungsgemäße Bewegbarkeit ist mittels zumindest einer entsprechend ausgeführten Führung oder Lagerung zumindest anteilig parallel zur Bewegungsrichtung des Webscliützen unter bzw. über Kettfäden hindurch ausgerichtet. Ein erfindungsgemäßes Webverfahren nutzt einen solchen Webschützen.

Dabei sind entweder ein Schützenunterteil (16) und ein Schützenoberteil ausgeführt sind und ist das Schützenoberteil, entlang der Bewegungsrichtung des webschützen in der Webmaschine, bewegbar auf oder in dem Schützenunterteil aufgenommen. Alternativ oder zugleich ist das Fadenauge, entlang der Bewegungsrichtung des Webschützen in der Webmaschine, bewegbar in dem Webschützen aufgenomen.

Wäre das Schussgarn bei steigenden Webfachbreiten in größerem Umfang zu kompensieren und wieder freizugeben, wird dieser Automatismus durch die Erfindung aufgehoben, weil der erfindungsgemäße Webschützen sich flexibel je nach Lage mit seinen bewegbaren Elementen so zum Webfach hin ausrichten kann, dass die freie Fadenlänge verkürzt ist. Schädigungen des Schussgarns durch Abrieb an starren Fadenaugen oder Elementen der Kompesationseinrichtung werden verringert. Wenn zu lange freie Fadenlängen nicht mehr kompensierbar sind, ermöglicht die Erfindung trotzdem eine Weiterentwicklung, da zunächst freie Schussfadenlänge eingespart wird. Undefinierte Fadenzugspannungen und Knotenbildung bzw. Fadenabriss können verringert werden bzw. kommen weniger häufig vor. Undefinierte Fadenspannungen verursachen unregelmäßige Gewebekanten. Fadenkompensation benötigt sehr viel Bauraum auf dem Webschützen. Somit können vereinfachte Webschützen konstruiert werden, wenn in Folge der Erfindung weniger aufwändige Kompensationseinrichtungen verwendet werdwen können.

Gemäß einer vorteilhaften Ausführungsform des erfindungsgemäßen Webschütze ist eine Fadenkompensationseinrichtung in oder an dem Webschützen angeordnet, insbesondere eine rückspulende Schussspule. Insbesondere wegen der Erfindung kann auf Fadenkompensationseinrichtungen auch ganz verzichtet werden oder die Bewegbarkeit der Elemente des Webschütze der Funktion der Fadenkompenasationseinrichtung gerecht werde. Besonders vorteilhafte Ausführungsformen haben allerdings beides, ein bewegbares Element und eine Fadenkompensationseinrichtung. Bekannte Systeme mit selbstständig rückspulenden Schussspulen kommen teilweise erst als Erfolg der Erfindung in Betracht, sobald die freie Fadenlänge reduziert werden konnte.

Gemäß einer weiteren vorteilhaften Ausführungsform des erfindungsgemäßen Webschütze ist das Fadenauge auf einem Bogenabschnitt (11) bewegbar in dem Nebschützen aufgenommen.

Der Austrittspunkt des Schussfadens liegt auch bei dieser Ausführungsform nicht mehr auf dem Webschützen fest sondern kann zum Einen der Abrollposition des laufenden Schussfadens auf der Schussspule und zum Anderen der Position des Webschützen im Gewebe folgen. Besonders vorteilhaft wird das bewegliche Element gezielt gebremst oder angetrieben.

Gemäß einer weiteren vorteilhaften Ausführungsform des erfindungsgemäßen Webschützen ist die Schussspule, insbesondere mit ihrer Rotationsachse tangential zu dem Bogenabschnitt gemäß einer der vorgenannten vorteilhaften Ausführungsformen in dem Webschützen geführt.

Es ist von zusätzlichem Vorteil, wenn auf diese Weise der Ursprung des Schussfadens freie Fadenlänge einsparend verlegbar ist. Insbesondere die tangentiale Führung erlaubt eine Ausrichtung des Fadens dem Austrittswinkel des Schussfadens aus dem Fadenauge angenhähert.

Gemäß einer weiteren vorteilhaften Ausführungsform des erfindungsgemäßen Webschützen ist die Schussspule bezüglich des Webschützen ortsfest mit pendelnder Rotationsachse gelagert.

Gemäß einer weiteren vorteilhaften Ausführungsform des erfindungsgemäßen Webschützen ist das Fadenauge um eine zumindest grob in Kettfadenrichtung ausgerichtete Achse rotierbar in einem Fadenaugenschlitten angeordnet.

Durch diese Maßnahmen reibt der Schussfaden weniger in seinen Führungen.

Eine erfindungsgemäße Webmaschine ist mit zumindest einem solchen Webschütze ausgerüstet.

Ein erfindungsgemäßes Webverfahren verwendet einen solchen Webschützen.

Gemäß einer vorteilhaften Ausführungsform des erfindungsgemäßen Webverfahrens für ein Gewebe aus Kettfäden und Schussfäden wird die zumindest eine Bewegung des zumindest einen bewegbaren Elements des Webschützen gegenüber dem sonstigen Webschützen geführt, insbesondere aus einer den Kettfäden eintrittsseitig zugewandten Eintrittslage entgegen der Bewegungsrichtung des Webschützen unter bzw. über den Kettfäden hindurch bis in eine den Kettfäden austrittsseitig zugewandte Austrittslage.

Gemäß einer weiteren vorteilhaften Ausführungsform des erfindungsgemäßen Webverfahrens wird die zumindest eine Bewegung des zumindest einen in dem Webschütze bewegbar geführten Elements elektromechanisch angetrieben bzw. abgebremst.

Nachfolgend wird die Erfindung mit zwei Ausführungsbeispielen, die in Figuren dargestellt sind, näher erläutert. Gleiche Bauteile sind die Ausführungsbeispiele übergreifend mit gleichen Bezugszeichen versehen. Nicht in allen Figuren sind alle Bezugszeichen eingetragen, um eine bessere Übersicht zu gewähren.

Es zeigen:
- Fig. 1: ein Schützenoberteil eines erfindungsgemäßen Webschützen gemäß einem ersten Ausführungsbeispiel in einer Seitanansicht mit einem Fadenaugenschlitten in waagerechter Führung,
- Fig. 2: das Schützenoberteil aus Fig. 1 in einer perspektivischen Darstellung,
- Fig. 3: den Schützenaugenschlitten aus Fig. 1 im Schnitt entlang einer Rotationsachse durch das Zentrum des Fadenauges,
- Fig. 4: einen erfindungsgemäßen Webschützen gemäß einem zweiten Ausführungsbeispiel in einer perspektivischen Ansicht mit bogenförmiger Führung für das Fadenauge,
- Fig. 5: eine schematisierte Darstellung eines erfindungsgemäßen Webschützen gemäß einem dritten Ausführungsbeispiel mit einer bewegbaren Schussspule in einer mittleren Stellung,
- Fig. 6: eine weitere schematisierte Darstellung des Webschützen aus Fig. 5 mit der Schussspule in einer Eintrittsstellung und
- Fig. 7: eine weitere schematisierte Darstellung des Webschützen aus Figur 5 mit der Schusspule in einer Austrittsstellung.

Die Figuren 1 bis 3 zeigen auszugsweise ein erstes Ausführungsbeispiel eines erfindungsgemäßen Webschützen 10 mit gerader, horizontaler Führung 19 für einen Fadenaugenschlitten 15 mit einem in einer Grundstellung vertikal ausgerichteten Fadenauge 14. Der Webschütze 10 hat einen eher klassischen Aufbau mit fest miteinander verbundenem Schützenunterteil (nicht dargestellt) und Schützenoberteil 18, wobei die Führung 19 in dem Schützenoberteil 18 ausgeführt ist. Der Webschütze 10 hat im nicht dargestellten Gewebe während eines erfindungsgemäßen Verfahrens eine Bewegungsrichtung 17 quer zu Kettfäden durch ein Webfach hindurch. Die Führung 19 ist parallel zu der Bewegungsrichtung ausgerichtet, sodass das Fadenauge mitlaufen oder vorlaufen kann bzw. entgegen der Bewegungsrichtung verzögert werden kann.

Unterhalb der Führung 19 befindet sich eine Schussspule 12, die den Schussfaden (hier nicht dargestellt) bevorratet. Die Schussspule 12 hat eine parallel zur Bewegungsrichtung 17 ausgerichtete Rotationsachse 12.A und ist rotierbar im Schützenoberteil 18 gelagert. Die Schussspule 12 kann mittels eines Federblechs 13 gebremst werden, sodass der Schussfaden nicht unkontrolliert abgewickelt wird.

Das Schützenunterteil und / oder das Schützenoberteil 18 nimmt/nehmen oft (hier nicht dargestellt) zwischen Fadenauge 14 und Schusspule 12 eine Fadenkompensationseinrichtung auf, beispielsweise Federn mit Ösen an ihrem freien Ende. Die Elemente der bekannten Fadenkompensationseinrichtungen sind jedoch im Sinne der Erfindung nicht an sich bewegbar gegenüber dem Webschützen 10. Sie verlassen zumindest einen im Webschützen 10 ortsfesten Punkt nicht, egal, was im Webvefahren passiert. Die Bewegbarkeit der erfindungsgemäß bewegbaren Elemente des Webschützen 10, hier das Fadenauge 14, ist dadurch gekennzeichnet, dass das Element seine Position gegenüber dem Webschützen vollständig verlässt, demnach nicht mehr an irgendeiner Stelle fest mit dem Webschützen verbunden bleibt. So wird das Fadenauge 14 gemäß erstem Ausführungsbeispiel als Ganzes linear geführt.

In Fig. 4 ist ein erfindungsgemäßer Webschütze 10` gemäß einem zweiten Ausführungsbeispiel mit einem linear auf dem Schützenunterteil 16` gelagerten Schützenoberteil 18` gezeigt.

Das Fadenauge 14` ist nicht rotierbar in einer bogenförmigen Führung entlang eines Bogenabschnitts 11` geführt. Eine Durchtrittsöffnung für den Schussfaden (nicht dargestellt) durch das Fadenauge 14` hat somit eine auf die Schusspule 12 hin ausgerichtete Durchtrittsachse ohne dass das Fadenauge 14` in der Führung rotierbar ist.

In den Figuren 5 bis 7 ist ein drittes Ausführunsbeispiel eines erfindungsgemäßen Webschützen 10`` schematisch dargestellt. Eine Aufteilung in Schützenoberteil und Schützenunterteil ist nicht erkennbar. Im Inneren des Webschützen 10`` ist eine bewegbare Schusspule 12`` mit Schussfaden 20 gezeigt. Die Bewegung während des erfindungsgemäßen Webverfahrens ist in drei Darstellungen festgehalten: Grob entlang der Bewegungsrichtung 17 des Webschützen 10`` einer bogenförmigen Bahn folgend verlässt die Schussspule 12`` eine Eintrittsstellung (Fig. 6) über eine mittlere Stellung (Fig. 5) hinweg in eine Austrittsstellung (Fig. 7). Das dritte Ausführungsbeispiel kann auch als Ergänzung zum zweiten Ausführungsbeispiel verstanden werden.

Beim Eintritt in das Webfach sind die bewegbaren Elemente des Webschützen demnach sämtlich dem Webfach zugewandt. Das muss nicht immer optimal sein, was die Umlenkungswinkel des Schussfadens 20 angeht. Daher umfasst die Erfindung auch Verfahrensvarianten, bei denen nicht alle bewegbaren Elemente - so es mehrere gibt - beim Eintritt dem Webfach zugewandt positioniert sind. Beim Austritt (Fig. 7) sind die bewegbaren Elemente den Kettfäden des Webfachs auf der Austrittsseite zugewandt. Die bewegbaren Elemente folgen somit dem Webschützen durch das Webfach hindurch, bewegen sich aber zumindest abschnittsweise entgegen der Bewegungsrichtung des Webschützen auf dem bzw. in dem Webschützen.

Die Rotationsachse 12.A`` der Schussspule 12`` verläuft je nach Stellung tangential zu dem Bogenabschnitt, in dem das Fadenauge 14`` läuft. Die Rotationsachse 12.A`` ist somit nicht mehr zwangsweise parallel zur Bewegungsrichtung 17 ausgerichtet.

### Bezugszeichenliste

- 10, 10`, 10``: Webschütze
- 11`: Bogenabschnitt
- 12, 12``: Schussspule
- 12.A, 12.A`: Rotationsachse
- 13: Federblech
- 14, 14`: Fadenauge
- 14.A: Rotationsachse
- 15: Fadenaugenschlitten
- 16`: Schützenunterteil
- 17: Bewegungsrichtung
- 18, 18`: Schützenoberteil
- 19: Führung
- 20: Schussfaden

## Patentansprüche

1. Webschütze (10) für eine Webmaschine, insbesondere für eine Schützenbandwebmaschine, mit einer Schussspule (12) und einem Fadenauge (14), **dadurch gekennzeichnet, dass** zumindest ein bewegbares Element (12, 14 , 18) des Webschützen (10) gegenüber dem sonstigen Webschützen (10), zumindest mit einem Bewegungsrichtungsanteil parallel zur Bewegungsrichtung (17) des Webschützen (10) unter beziehungsweise. über Kettfäden hindurch, bewegbar geführt ist, wobei entweder
1.1.1 ein Schützenunterteil (16) und ein Schützenoberteil (18) ausgeführt sind und
1.1.2 das Schützenoberteil (18), entlang der Bewegungsrichtung (17) des Webschützen (10) in der Webmaschine, bewegbar auf oder in dem Schützenunterteil (16) aufgenommen ist und / oder
1.2 das Fadenauge (14), entlang der Bewegungsrichtung (17) des Webschützen (10) in der Webmaschine, bewegbar in dem Webschützen (10) aufgenommen ist.

2. Webschütze (10) nach Anspruch 1, **dadurch gekennzeichnet, dass** eine Fadenkompensationseinrichtung in oder an dem Webschützen (10) angeordnet ist, insbesondere eine rückspulende Schussspule.

3. Webschütze (10) nach einem der vorangehenden Ansprüche, jedenfalls Variante 1.2 des Anspruchs 1, **dadurch gekennzeichnet, dass** das Fadenauge (14) auf einem Bogenabschnitt (11) bewegbar in dem Webschützen (10) aufgenommen ist.

4. Webschütze (10) nach einem der vorangehenden Ansprüche, **dadurch gekennzeichnet, dass** die Schussspule (12), insbesondere mit ihrer Rotationsachse (12.A) tangential zu dem Bogenabschnitt gemäß Anspruch 3, in dem Webschützen (10) geführt ist.

5. Webschütze (10) nach einem der Ansprüche 1 bis 3, **dadurch gekennzeichnet, dass** die Schussspule (12) bezüglich des Webschützen (10) ortsfest mit pendelnder Rotationsachse gelagert ist.

6. Webschütze (10) nach einem der vorangehenden Ansprüche, **dadurch gekennzeichnet, dass** das Fadenauge (14) um eine zumindest grob in Kettfadenrichtung ausgerichtete Achse (14.A) rotierbar in einem Fadenaugenschlitten (15) angeordnet ist.

7. Webmaschine mit einem Webschützen (10) nach einem der vorangehenden Ansprüche.

8. Webverfahren, bei dem ein Webschütze (10) nach einem der Ansprüche 1 bis 6 verwendet wird.

9. Webverfahren nach Anspruch 8 für ein Gewebe aus Kettfäden und Schussfäden (20), **dadurch gekennzeichnet, dass** die zumindest eine Bewegung des zumindest einen bewegbaren Elements (12, 14, 18) des Webschützen (10) gegenüber dem sonstigen Webschützen (10) geführt wird, insbesondere aus einer den Kettfäden eintrittsseitig zugewandten Eintrittslage entgegen der Bewegungsrichtung (17) des Webschützen (10) unter beziehungsweise, über den Kettfäden hindurch bis in eine den Kettfäden austrittsseitig zugewandte Austrittslage.

10. Webverfahren nach einem der Ansprüche 8 oder 9, **dadurch gekennzeichnet, dass** die zumindest eine Bewegung des zumindest einen in dem Webschützen (10) bewegbar geführten Elements (12, 14) elektromechanisch angetrieben wird.

## Claims

1. Shuttle (10) for a weaving machine, in particular for a shuttle ribbon loom with a filling bobbin (12) and a thread eye (14), and **characterized by** at least one movable element (12, 14 , 18) of the shuttle (10) compared to the other shuttle (10), at least with one direction of motion part parallel to the direction of motion (17) of the shuttle (10), at least with one direction of motion part parallel to the direction of motion (17) of the shuttle (10), under or is movable, guided over warp threads, whereby either
1.1.1 a shuttle bottom (16) and a shuttle top (18) are executed, and
1.1.2 the shuttle top (18) is incorporated along the movement of direction (17) of the shuttle (10) in the weaving machine, movable on or in the shuttle bottom (16), and/or
1.2 the thread eye (14) is incorporated along the movement of direction (17) of the shuttle (10) in the weaving machine, movable in the shuttle (10).

2. Shuttle (10) according to Claim 1, **characterised in that** a thread compensation equipment is arranged in, or on, the shuttle (10), in particular a rewinding filling bobbin.

3. Shuttle (10) according to one of the preceding claims, in any case Variant 1.2 of Claim 1, **characterised in that** the thread eye (14) is movable incorporated on a curve section (11) in the shuttle (10).

4. Shuttle (1), according to one of the preceding claims, **characterised in that** the filling bobbin (12), in particular with its rotation axis (12.A) is in the shuttle (10) fed tangential to the curve section according to Claim 3.

5. Shuttle (10) according to one of the Claims 1 to 3, **characterised in that** the fitting bobbin (12) with regard to the shuttle (10) is kept stationary with an oscillating rotation axis.

6. Shuttle (10) according to one of the preceding claims, **characterised in that** the thread eye (14) is arranged around one axis at least roughly oriented in the warp thread direction (14.A), rotatable in a thread eye slider (15).

7. Weaving machine with a shuttle (10) according to one of the preceding claims.

8. Weaving process in which a shuttle (10) is used according to one of the Claims 1 to 6.

9. Weaving process according to Claim 8 for a fabric of warp threads and wefts (20), **characterized by** the fact that at least one movement of the at least one movable element (12, 14, 18) of the shuttle (10), is guided against the other shuttle (10), in particular from one of the warp thread entry side facing entry locations, against the direction of motion (17) of the shuttle (10), under or above the warp threads to one of the warp thread exit side facing exit locations.

10. Weaving procedure according to one of the Claims 8 or 9, **characterized by** the fact that at least one movement of the at least one movable element (12, 14) in the shuttle (10) is electro-mechanically driven.

## Revendications

1. Navette (10) pour un métier à tisser, en particulier pour un métier à tisser à bande de navette, munie d'une cannette (12) et d'un oeillet (14), **caractérisée en ce qu'**on fait passer de manière guidée et mobile à travers un fil de chaîne, par dessous ou bien par-dessus, au moins un élément mobile (12, 14, 18) de la navette (10) par rapport au reste de la navette (10), au moins avec une part de la direction du mouvement qui est parallèle à la direction du mouvement (17) de la navette (10), au moins avec une part de direction du mouvement qui est parallèle à la direction du mouvement (17) de la navette (10) de sorte qu'au moins
1.1.1 une partie inférieure de navette (16) et une partie supérieure de navette (18) sont réalisées, et
1.1.2 la partie supérieure de navette (18) est logée de manière mobile sur ou dans la partie inférieure de la navette (16), dans la direction du mouvement (17) de la navette (10) dans le métier à tisser, et/ou
1.2 l'oeillet (14) est logé de manière mobile dans la navette (10), dans la direction du mouvement (17) de la navette (10) dans le métier à tisser.

2. Navette (10) selon la revendication 1, **caractérisée en ce qu'**un dispositif de compensation de fil est installé dans ou sur la navette (10), en particulier une cannette de rebobinage.

3. Navette (10) selon l'une des revendications qui précèdent, en tout cas la variante 1.2 de la revendication 1, **caractérisée en ce que** l'oeillet (14) est logé de manière mobile dans une section d'arc (11) dans la navette (10).

4. Navette (10) selon l'une des revendications qui précèdent, **caractérisée en ce qu'**on fait passer la cannette (12), en particulier avec son axe de rotation (12.A), tangentiellement par rapport à la section d'arc selon la revendication 3 dans la navette (10).

5. Fente de tissage (10) selon l'une des revendications 1 à 3, **caractérisée en ce que** la cannette (12) est logée de manière fixe, avec son axe de rotation qui est pendulaire par rapport à la fente de tissage (10).

6. Fente de tissage (10) selon l'une des revendications qui précèdent, **caractérisée en ce que** l'oeillet (14) est disposé de manière rotative dans un chariot d'oeillet (15) autour d'un axe orienté au moins de manière approximative dans la direction du fil de chaîne (14.A).

7. Métier à tisser muni d'une fente de tissage (10) selon l'une des revendications qui précèdent.

8. Procédé de tissage dans lequel est utilisée une fente de tissage (10) selon l'une des revendications 1 à 6.

9. Procédé de tissage selon la revendication 8 pour un tissu constitué par des fils de chaîne et des fils de trame (20), **caractérisée en ce que** le mouvement (au moins un seul) de l'élément mobile (au moins un seul) (12, 14, 18) de la navette (10) est guidé par rapport aux autres fentes de tissage (10), en particulier à partir d'une position d'entrée tournée du côté entrée des fils de chaîne dans la direction opposée au mouvement (17) de la navette (10), en passant en-dessous ou bien au-dessus du fil de chaîne, vers une position de sortie tournée côté sortie vers les fils de chaîne.

10. Procédé de tissage selon l'une des revendications 8 ou 9, **caractérisée en ce que** le mouvement (au moins un seul) de l'élément guidé mobile (au moins un seul) (12, 14) est entraîné de manière électromagnétique dans la navette (10).
